# EUROPÄISCHE PATENTSCHRIFT

(11) **EP 0 557 794 B1**
(45) Veröffentlichungstag und Bekanntmachung des Hinweises auf die Patenterteilung: **11.06.1997**
(21) Anmeldenummer: 93102034.1
(22) Anmeldetag: 10.02.1993
(51) Int. Cl.: H01Q 1/12

(54) **In die Fensteröffnung einer metallischen Kraftfahrzeugkarosserie einzusetzende Antennenscheibe**
Glass antenna mounted into the window cutout of a metallic motorcar body
Antenne de vitre montée dans l'ouverture d'une carrosserie métallique d'un véhicule automobile

(30) Priorität: 26.02.1992 DE 4205851
(43) Veröffentlichungstag der Anmeldung: 01.09.1993
(73) Patentinhaber: FLACHGLAS AKTIENGESELLSCHAFT, 90762 Fürth (DE)
(72) Erfinder: Baranski, Detlef, Dipl.-Ing., W-4350 Recklinghausen (DE); Reichmann, Peter, Dipl.-Ing., W-4650 Gelsenkirchen (DE); Paulus, Peter, Dipl.-Ing., W-4400 Münster (DE)
(74) Vertreter: Honke, Manfred, Dr.-Ing.

(56) Entgegenhaltungen:
- EP-A- 0 500 380
- DE-A- 3 732 994
- DE-B- 2 301 291
- US-A- 4 914 447
- US-A- 5 128 685
- PATENT ABSTRACTS OF JAPAN vol. 11, no. 227 (E-526)(2674) 23. Juli 1987 & JP-A-62 43 905
- PATENT ABSTRACTS OF JAPAN vol. 12, no. 35 (E-579)(2882) 2. Februar 1988 & JP-A-62 188 505

## Beschreibung

Die Erfindung betrifft eine in die Fensteröffnung einer metallischen Kraftfahrzeugkarosserie einzusetzende Antennenscheibe, die für den Mobilfunk im Duoband-Betrieb mit um etwa einen Faktor 2 unterschiedlichen Wellenlängen eingerichtet sowie mit auf die Wellenlänge abgestimmten Monopolen ausgerüstet ist. - Die kürzere Wellenlänge wird im folgenden mit K bezeichnet. Die größere Wellenlänge wird mit L bezeichnet.

Der Mobilfunk arbeitet mit elektromagnetischen Wellen im Dezimeterbereich. Monopol bezeichnet eine lineare Antennenspur in oder auf der Antennenscheibe, die eine Einfachscheibe oder eine Verbundscheibe sein kann. Die Antennenspur kann beispielsweise aufgedruckt und gegebenenfalls galvanisch verstärkt oder als Drahtspur ausgeführt sein. Ein Monopol, dessen Länge einem Viertel der Wellenlänge entspricht, wird allgemein als Lambdaviertel-Monopol und im Rahmen der Erfindung als L/4-Monopol bzw. K/4-Monopol bezeichnet. Das Sendeverhalten und umgekehrt das Empfangsverhalten von Lambdaviertel-Monopolen ist durch eine gute Rundstrahlcharakteristik sowie einen relativ großen vertikalen Erhebungswinkel gekennzeichnet und wird im Mobilfunkbereich genutzt. Es ist bekannt, im Mobilfunkbereich mit L/4-Monopolen und K/4-Monopolen zu arbeiten.

Bei der aus der Praxis bekannten Antennenscheibe, von der die Erfindung ausgeht, sind der L/4-Monopol und der K/4-Monopol selbständige Antennen, die nicht in elektronenleitender Verbindung stehen. Sie werden separat betrieben. Bei L-Mobilfunk wird der L/4-Monopol geschaltet, bei K-Mobilfunk der K/4-Monopol. Die induktive und/oder kapazitive Wechselwirkung stört nicht, zumal eine elektronisch leitende Verbindung fehlt. Die Sendecharakteristik (entsprechendes gilt reziprok für die Empfangscharakteristik) eines Lambdaviertel-Monopols ist eindeutig definiert für die Anordnung eines Lambdaviertel-Monopols über einer unendlich ausgedehnten, vollkommen leitenden Fläche (sogenannte Erde). In der Praxis werden daher häufig Stabantennen eingesetzt, bei denen die Kraftfahrzeugkarosserie als Erde wirkt und direkt als Masse geschaltet ist. Im Mobilfunk bei Kraftfahrzeugen wird die Erde auch durch auf die Wellenlänge abgestimmte Radials simuliert, die ihrerseits induktiv und kapazitiv mit der metallischen Kraftfahrzeugkarosserie wechselwirken. Die Radials verlaufen in der Regel parallel zum metallischen Rand der Fensteröffnung. Das hat sich mobilfunktechnisch bewährt. Die selbständige Anordnung sowie die selbständige antennentechnische Funktion der beiden Lambdaviertel-Monopole verlangt jedoch auf dem Weg zum Sender bzw. zum Empfänger besondere Maßnahmen und besondere anschlußtechnische Maßnahmen (z. B. Antennenweichen), was erheblich stört, wenn in der modernen Kraftfahrzeugfertigung die Antennenscheiben automatisch montiert werden.

Zum Empfang von klassischen Kurzwellen, deren Wellenlänge wesentlich länger ist als die der elektromagnetischen Wellen des modernen Mobilfunks, ist es bekannt (GB 460 570, 1937), mit gekreuzten Linearantennen zu arbeiten, deren Kreuzarme beidseits des Kreuzungspunktes unterschiedlich lang sind und einerseits sowie andererseits des Kreuzes zur Resonanz mit entsprechenden Wellen im Kurzwellenspektrum als Lambdahalbe-Dipole ausgelegt sind. Sie werden nicht im Sinne der vorstehenden Ausführungen separat betrieben. Radials im Sinne der vorstehenden Definition sind hier nicht vorgesehen. Eine Übertragung auf Antennenscheiben, die in Fensteröffnungen von Kraftfahrzeugkarosserien einzusetzen und für den Mobilfunk bestimmt sowie bezüglich der Dipollänge der Wellenlänge des Mobilfunks anzupassen wären, führt nicht zum Erfolg. Antennenscheiben für Kraftfahrzeuge, die untereinander elektronisch leitend verbundene unterschiedlich lange Monopole für unterschiedliche Wellenlängen aufweisen, sind ebenfalls bekannt (JP A 62-43 905, US 47 49 998), jedoch ohne Spezifizierung von Radials. Sie sind nicht für den Mobilfunk im Duoband-Betrieb geeignet. Radials bei Antennenscheiben für Kraftfahrzeuge sind jedoch bekannt, ohne daß ein besonderes Verhältnis zwischen der Wellenlänge der elektromagnetischen Wellen und dem Durchmesser der Öffnung des Kraftfahrzeuges berücksichtigt wird (US 49 14 447). Eine für den Mobilfunk in Duoband-Betrieb eingerichtete Antenne, die jedoch nur als externe Antenne eingesetzt werden kann, ist ebenfalls bekannt (DE 37 32 994).

Der Erfindung liegt die Aufgabe zugrunde, eine Antennenscheibe des eingangs beschriebenen Aufbaus sowie der eingangs angegebenen Zweckbestimmung auf einfache Weise so weiter auszugestalten, daß sie sowohl sendeseitig als auch empfangsseitig allen Anforderungen genügt.

Zur Lösung dieser Aufgabe ist Gegenstand der Erfindung eine für den Mobilfunk im Duoband-Betrieb eingerichtete Antennenscheibe für die Fensteröffnung einer metallischen Kraftfahrzeugkarosserie, wobei das Verhältnis der Wellenlänge der zu empfangenden oder zu sendenden elektromagnetischen Wellen zum Durchmesser der Fensteröffnung im ausgeprägten Beugungsbereich liegen, wobei die Antennenscheibe für den Duoband-Betrieb mit um etwa einen Faktor 2 unterschiedlichen Wellenlängen (L und K; L = 2 K) eingerichtet sowie mit auf die Wellenlänge abgestimmten Monopolen ausgerüstet ist, wobei in jedem Frequenzbereich lediglich einer der Monopole resonant ist und dazu die folgenden Merkmale verwirklicht sind:
a) ein L/4-Monopol sowie ein K/4-Monopol sind parallel geschaltet sowie U-förmig oder V-förmig mit elektrisch leitender Verbindung im Fußpunkt angeordnet,
b) dem L/4-Monopol ist ein 1-Radial, dem K/4-Monopol ist ein k-Radial zugeordnet, die in der Nähe des Fußpunktes miteinander verbunden sind und parallel zum metallischen Rand der Fensteröffnung verlaufen,
c) an den Fußpunkt ist über ein Anschlußstück die Seele eines Koaxialkabels angeschlossen,
d) die Abschirmung des Koaxialkabels ist mit den beiden Radials verbunden,
wobei durch den Abstand der beiden Radials vom metallischen Rand der Fensteröffnung, ihre Längen 1, k sowie durch ihre Breiten die Strahlungscharakteristik einstellbar und der Mantel des Koaxialkabels ausreichend mantelwellenfrei ist. - Das Merkmal b) besagt, daß die Länge des k-Radials auf die Länge des K/4-Monopols und die Länge des 1-Radials auf die Länge des L/4-Monopols abgestimmt ist, wobei normalerweise bei U-förmig angeordneten Monopolen das 1-Radial zur Seite des L/4-Monopols, das k-Radial zur Seite des K/4-Monopols orientiert sind. Es kann aber auch das 1-Radial auf der Seite des K/4-Monopols angeordnet sein (entsprechend das k-Radial auf der L/4-Seite). Es versteht sich, daß die Abschirmung des Koaxialkabels an ihrem geräteseitigen Ende mit der Gerätemasse bzw. mit der Kraftfahrzeugkarosserie verbunden ist.

Die Erfindung beruht auf der Erwägung, daß eine kreisförmige Öffnung in einer unendlich ausgedehnten, vollkommen leitenden Ebene selbst als eine Antenne arbeitet (sogenanntes verallgemeinertes Babinet'sches Prinzip, vgl. Sommerfeld "Optik", 1964, Seiten 177 - 179). Diese "Lochantenne" zeigt in ihrer Ebene eine ausgeprägte Struktur der elektrischen bzw. der magnetischen Feldstärken, wenn das Verhältnis der Wellenlänge der elektromagnetischen Wellen und der Durchmesser der Öffnung im ausgeprägten Beugungsbereich liegen, wie es für die Wellen des Mobilfunks und für Antennenscheiben üblicher Kraftfahrzeuge der Fall ist (Handbuch der Physik, Band XXV/l, 1961, Seiten 460 - 465). Das alles gilt modifiziert für die Fensteröffnungen einer metallischen Kraftfahrzeugkarosserie, ist aber bisher nicht beachtet worden. Die Erfindung beruht auf der Erkenntnis, daß die Monopole (L/4-Monopol und K/4-Monopol) in der Lochantenne, die durch die Fensteröffnung in der Kraftfahrzeugkarosserie gegeben ist, der Anpassung an die Struktur der elektromagnetischen Feldstärken bedürfen und daß eine besondere Ankopplung an die "Masse" erforderlich ist, die durch die Kraftfahrzeugkarosserie gegeben ist. Das erreicht die Erfindung im Rahmen der Kombination der genannten Merkmale dadurch, daß der Abstand der beiden Radials vom metallischen Rand der Fensteröffnung sowie ihre Längen und Breiten so gewählt werden, daß die Abschirmung des Koaxialkabels ausreichend mantelwellenfrei ist und die Strahlungscharakteristik optimiert ist. Überraschenderweise läßt sich dabei auch die Impedanz dem Koaxialkabel anpassen. Diese Anpassung bzw. Optimierung kann ohne Schwierigkeiten durch Versuche ermittelt werden. Das gilt auch für die Orientierung der Monopole und der Radials in der Fensteröffnung insgesamt. Überraschenderweise beeinträchtigen sich die beiden Monopole einer erfindungsgemäßen Antennenscheibe nicht. Insoweit läßt sich die Funktion wie folgt erläutern: Bei einer erfindungsgemäßen Antennenscheibe sind die beiden Monopole parallelgeschaltet. Im langen Band ist der lange Monopol resonant, d. h. niederohmig, der kurze Monopol ist zu kurz und darum kapazitiv hochohmig. Folglich arbeitet der kurze Monopol im langen Band nicht. Im kurzen Band ist der lange Monopol zu lang, d. h. hochohmig. Durch die Parallelschaltung mit dem resonanten kurzen Monopol sowie die besondere Anordnung der beiden längen- und breitenangepaßten Radials ist das Gesamtgebilde adaptiert. Es versteht sich, daß im Rahmen der Erfindung die Monopole in an sich bekannter Weise eine kapazitive Verkürzung erfahren können. Das läßt sich insbesondere in bezug auf den langen Monopol auf einfache Weise, nämlich durch T-förmige Gestaltung erreichen. Es versteht sich fernerhin, daß die Ausdrücke L/4-Monopol und K/4-Monopol im Sinne der Antennentechnik zu verstehen sind und Längentoleranzen in bezug auf die zugeordnete Wellenlänge von ± 20 % umfassen. Die geometrische Länge der Monopole ist gegenüber der Vakuum(Luft-)Viertelwellenlänge wegen des Vorhandenseins der dielektrischen Glasscheiben verkürzt. Der Verkürzungsfaktor ist von der Fensteröffnung und daher von der Geometrie der Antennenscheibe, von der Geometrie der Monopole sowie vor allem von der Dicke der verwendeten Glasscheiben abhängig. Er liegt typischerweise bei 0,6 - 0,8.

Im einzelnen bestehen mehrere Möglichkeiten der weiteren Ausbildung und Gestaltung. Insbesondere besteht die Möglichkeit, zusätzlich einen L/4-Monopol anzuordnen sowie die nunmehr zwei L/4-Monopole V-förmig gespreizt vorzusehen, wobei in der V-Achse der K/4-Monopol angeordnet ist. Umgekehrt kann man aber auch zusätzlich einen K/4-Monopol vorsehen sowie die beiden K/4-Monopole V-förmig spreizen, wobei hier in der V-Achse der L/4-Monopol angeordnet ist. Im Rahmen der Erfindung liegt es, bei der Ausführungsform mit U-förmig angeordneten Monopolen einen zusätzlichen L/4-Monopol parallel zum ersten und symmetrisch in bezug auf den K/4-Monopol anzuordnen, wobei die freien Enden der L/4-Monopole elektronisch leitend verbunden sind.

Die Optimierung ist besonders einfach zu erreichen und besonders ausgeprägt, wenn das 1-Radial sowie das k-Radial die Länge des jeweils zugeordneten Monopols aufweisen. Man kann aber auch das 1-Radial sowie das k-Radial mit einer Länge versehen, die dem (2n-1)-fachen der Länge des jeweils zugeordneten Monopols entspricht, n ganzzahlig größer oder gleich eins.

Sehr vorteilhaft ist es im Sinne einer Optimierung bei der Ausführungsform mit U-förmig angeordneten Monopolen und Abwandlungen davon, wenn der Zwischenraum zwischen den Monopolen eine Breite von etwa K/20 oder kleiner als K/20 aufweist. Die Radials besitzen zweckmäßigerweise eine Breite von zumindest K/200. Auch die Breite von K/100 hat sich bewährt. Die Radials können verdoppelt werden.

Zu einem besonders großen Nutzen der Antennenelemente kommt man unter Berücksichtigung der üblichen Polarisierung der elektromagnetischen Wellen des Mobilfunks, wenn die Monopole im wesentlichen vertikal angeordnet sind.

Andererseits sind die Radials für zweckmäßigerweise im wesentlichen horizontal angeordnet. In der Ausführungsform als Windschutzscheibe empfiehlt es sich, die Radials am oberen Rand der Scheibe anzuordnen, und zwar so, daß die Monopole nach unten weisen. In der Ausführungsform als Seitenscheibe empfiehlt es sich, die Radials am oberen und/oder unteren Rand anzuordnen, so daß die Monopole jeweils zum gegenüberliegenden Rand weisen. In der Ausführungsform als Dreieckscheibe sind die Radials zweckmäßigerweise am unteren Rand angeordnet, so daß die Monopole nach oben weisen.

Im folgenden wird die Erfindung anhand einer lediglich ein Ausführungsbeispiel darstellenden Zeichnung ausführlicher erläutert. Es zeigen in schematischer Darstellung
- Fig. 1: die Ansicht einer erfindungsgemäßen Antennenscheibe mit angedeuteter Kraftfahrzeugöffnung,
- Fig. 2: mit den Teilfiguren a) bis f) besondere Ausgestaltungen für die Anordnung der Monopole und der Radials in einer erfindungsgemäßen Antennenscheibe und
- Fig. 3: mit den Teilfiguren a) bis d) verschiedene Ausführungsformen erfindungsgemäßer Antennenscheiben.

Die in den Figuren dargestellten Antennenscheiben sind in die Fensteröffnung einer metallischen Kraftfahrzeugkarosserie einzusetzen. Insoweit besteht eine zwingende Zuordnung zwischen der Geometrie der Fensteröffnung und der Umfangsgeometrie der Antennenscheibe, die als ebene Scheibe oder gekrümmt ausgeführt sein kann. Die Antennenscheiben sind für den Mobilfunk im Duoband-Betrieb mit um einen Faktor 2 unterschiedlichen Wellenlängen L und K eingerichtet, wobei L = 2K ist. Die Antennenscheiben sind mit auf die Wellenlängen abgestimmten Monopolen ausgerüstet.

Aus einer vergleichenden Betrachtung der Figuren 1 bis 3 entnimmt man, daß stets ein L/4-Monopol 1 sowie ein K/4-Monopol 2 elektrisch parallel geschaltet sowie U-förmig oder V-förmig mit elektrisch leitender Verbindung im Fußpunkt 3 angeordnet sind. Dem L/4-Monopol 1 ist ein l-Radial 4, dem K/4-Monopol 2 ist ein k-Radial 5 zugeordnet, die parallel zum metallischen Rand 6 der Fensteröffnung verlaufen. Das 1-Radial 4 ist zur Seite des L/4-Monopols 1 orientiert, das k-Radial 5 zur Seite des K/4-Monopols 2 hin. Es kann aber auch die umgekehrte Anordnung gewählt werden. An den Fußpunkt 3 ist über ein Anschlußstück 7 die Seele 8 eines Koaxialkabels 9 angeschlossen. Die Abschirmung 10 des Koaxialkabels 9 ist mit den beiden Radials 4, 5 verbunden. Das Anschlußstück 7 kann eine Lötverbindung, ein Steckelement oder dergleichen sein, wobei vorzugsweise der Wellenwiderstand des Anschlußstücks 7 demjenigen des Koaxialkabels 9 entspricht.

Durch Doppelpfeile wurde angedeutet, daß der Abstand der beiden Radials 4, 5 vom metallischen Rand 6 der Fensteröffnung sowie ihre Längen und Breiten so gewählt sind, daß der Mantel 10 des Koaxialkabels 9 ausreichend mantelwellenfrei ist und die Strahlungscharakteristik optimiert ist.

Die Figur 2 verdeutlicht Abwandlungen des in der Figur 1 dargestellten Grundprinzips einer erfindungsgemäßen Antennenscheibe. Man entnimmt aus der Figur 2d), daß zusätzlich ein L/4-Monopol 1 angeordnet ist und daß die beiden L/4-Monopole 1 V-förmig gespreizt sind. In der V-Achse befindet sich bei dieser Ausführungsform der K/4-Monopol 2. Eine andere Ausführungsform erkennt man in den Figuren 2e) und 2f). Diese verdeutlicht, daß ein zusätzlicher K/4-Monopol 2 angeordnet ist und daß die beiden K/4-Monopole 2 V-förmig gespreizt sind, wobei hier in der V-Achse der L/4-Monopol 1 angeordnet ist. Die Figur 2c) zeigt, daß ein zusätzlicher L/4-Monopol 1 parallel zum ersten und symmetrisch auf den K/4-Monopol 2 angeordnet ist, wobei die Enden der L/4-Monopole 1 verbunden sind. In den Figuren 2b) und 2f) erkennt man fernerhin, daß der L/4-Monopol 1 kapazitiv durch eine T-förmige Gestaltung verkürzt ist. In der Figur 1 erkennt man, daß das l-Radial 4 sowie das k-Radial 5 die Länge des jeweils zugeordneten Monopols 1 bzw. 2 aufweisen. Auf die zulässigen Längentoleranzen und übliche Verkürzungsfaktoren wurde bereits verwiesen. Die Figur 2 macht deutlich, daß die Radials 4, 5 auch verdoppelt werden können. Bezüglich der Zwischenräume zwischen den Monopolen 1, 2 und der Breite der Radials 4, 5 wird auf die Patentansprüche 7 bis 9 verwiesen.

Die Orientierung der Monopole 1, 2 und Radials 4, 5 in einer erfindungsgemäßen Antennenscheibe verdeutlicht die Figur 3. In der Figur 3 erkennt man eine Ausführungsform als Windschutzscheibe oder Heckscheibe 11. Die Radials 4, 5 sind am oberen Rand der Scheibe 11 angeordnet, die Monopole 1, 2 weisen nach unten. Bei der Ausführungsform als Seitenscheibe 12, die in den Figuren 3b) und 3c) verdeutlicht ist, sind die Radials 4, 5 am oberen bzw. am unteren Rand angeordnet, während die Monopole 1, 2 zum gegenüberliegenden Rand weisen. Die Figur 3d) zeigt die Ausführungsform als Seitenscheibe 13 mit Radials 4, 5 am unteren Rand, während die Monopole 1, 2 nach oben weisen. Bei Anordnung der Monopole 1, 2 in einer Scheibenecke können die Radials 4, 5 auch einen Winkel unter 180° einschließen, indem sie parallel zu den in der Ecke zusammenlaufenden Scheibenrändern verlaufen.

## Patentansprüche

1. Für den Mobilfunk im Duoband-Betrieb eingerichtete Antennenscheibe für die Fensteröffnung einer metallischen Kraftfahrzeugkarosserie, wobei das Verhältnis der Wellenlänge der zu empfangenden oder zu sendenden elektromagnetischen Wellen zum Durchmesser der Fensteröffnung im ausgeprägten Beugungsbereich liegen, wobei die Antennenscheibe für den Duoband-Betrieb mit um etwa einen Faktor 2 unterschiedlichen Wellenlängen L und K, wobei L = 2 K ist, eingerichtet sowie mit auf die Wellenlänge abgestimmten Monopolen ausgerüstet ist, wobei in jedem Frequenzbereich lediglich einer der Monopole resonant ist und dazu die folgenden Merkmale verwirklicht sind:
a) ein L/4-Monopol (1) sowie ein K/4-Monopol (2) sind parallel geschaltet sowie U-förmig oder V-förmig mit elektrisch leitender Verbindung im Fußpunkt (3) angeordnet,
b) dem L/4-Monopol (1) ist ein Radial der Länge 1 (4), dem K/4-Monopol (2) ist ein Radial der Länge k (5) zugeordnet, die in der Nähe des Fußpunktes (3) miteinander verbunden sind und parallel zum metallischen Rand (6) der Fensteröffnung verlaufen,
c) an den Fußpunkt (3) ist über ein Anschlußstück (7) die Seele (8) eines Koaxialkabels (9) angeschlossen,
d) die Abschirmung (10) des Koaxialkabels (9) ist mit den beiden Radials (4, 5) verbunden,
wobei durch den Abstand der beiden Radials (4, 5) vom metallischen Rand (6) der Fensteröffnung, ihre Längen 1, k sowie durch ihre Breiten die Strahlungscharakteristik einstellbar und der Mantel des Koaxialkabels (9) ausreichend mantelwellenfrei ist.

2. Antennenscheibe nach Anspruch 1, wobei zusätzlich ein L/4-Monopol (1) angeordnet ist sowie die L/4-Monopole (1) V-förmig gespreizt sind und wobei in der V-Achse der K/4-Monopol (2) angeordnet ist.

3. Antennenscheibe nach Anspruch 1, wobei zusätzlich ein K/4-Monopol angeordnet sowie die K/4-Monopole (2) V-förmig gespreizt sind und wobei in der V-Achse der L/4-Monopol (1) angeordnet ist.

4. Antennenscheibe nach Anspruch 1 in der Ausführungsform mit U-förmig angeordneten Monopolen (1) , wobei ein zusätzlicher L/4-Monopol (1) parallel zum ersten und symmetrisch in bezug auf den K/4-Monopol (2) angeordnet ist und wobei die Enden der L/4-Monopole (1) elektrisch leitend verbunden sind.

5. Antennenscheibe nach einem der Ansprüche 1 bis 4, wobei das 1-Radial (4) sowie das k-Radial (5) die einfache Länge der jeweils zugeordneten Monopole (1, 2) aufweisen.

6. Antennenscheibe nach einem der Ansprüche 1 bis 3, wobei das 1-Radial (4) sowie das k-Radial (5) eine Länge aufweisen, die dem (2n-1)-fachen der Länge der jeweils zugeordneten Monopole (1, 2) entspricht, n ganzzahlig größer oder gleich eins.

7. Antennenscheibe nach Anspruch 1 in der Ausführungsform mit U-förmig angeordneten Monopolen (1, 2), wobei der Zwischenraum zwischen den Monopolen (1, 2) eine Breite von etwa K/20 oder kleiner als K/20 aufweist.

8. Antennenscheibe nach einem der Ansprüche 1 bis 7, wobei die Radials (4, 5) eine Breite von zumindest K/100 aufweisen.

9. Antennenscheibe nach einem der Ansprüche 1 bis 8, wobei die Anzahl der Radials (4, 5) verdoppelt ist.

10. Antennenscheibe nach einem der Ansprüche 1 bis 9, wobei die Monopole (1, 2) im wesentlichen vertikal angeordnet sind.

11. Antennenscheibe nach einem der Ansprüche 1 bis 10, wobei die Radials (4, 5) im wesentlichen horizontal angeordnet sind.

12. Antennenscheibe nach einem der Ansprüche 1 bis 11 in der Ausführungsform als Windschutzscheibe oder Heckscheibe, wobei die Radials (4, 5) am oberen Rand der Scheibe angeordnet sind und die Monopole (1, 2) nach unten weisen.

13. Antennenscheibe nach einem der Ansprüche 1 bis 11 in der Ausführungsform als Seitenscheibe, wobei die Radials (4, 5) am oberen und/oder unteren Rand angeordnet sind und die Monopole (1, 2) zum gegenüberliegenden Rand weisen.

14. Antennenscheibe nach einem der Ansprüche 1 bis 11 in der Ausführungsform als Dreieckscheibe, wobei die Radials (4, 5) am unteren Rand angeordnet sind und die Monopole (1, 2) nach oben weisen.

## Claims

1. An antenna glass designed for mobile radiotelephony in dual band operation, for the window aperture of a metal motor vehicle body, wherein the ratio of the wavelength of the electromagnetic waves to be received or transmitted to the diameter of the window aperture is in the characteristic diffraction range, wherein the antenna glass is designed for dual band operation with wavelengths L and K which differ by a factor of about 2, where L = 2K, and is equipped with monopoles tuned to the wavelength, wherein only one of the monopoles is resonant in each frequency range and for this purpose the following features are put into effect:
a) an L/4 monopole (1) and a K/4 monopole (2) are connected in parallel and are disposed in the shape of a U or in the shape of a V with an electrically conducting connection in the base (3),
b) a radial (4) of length 1 is associated with the L/4 monopole (1), and a radial (5) of length k is associated with the K/4 monopole (2), and these are joined to each other in the vicinity of the base (3) and extend parallel to the metal edge (6) of the window aperture,
c) the core (8) of a coaxial cable (9) is attached to the base (3) via a connecting piece (7),
d) the screening (10) of the coaxial cable (9) is attached to the two radials (4, 5),
wherein due to the distance of the two radials (4, 5) from the metal edge (6) of the window aperture, to their lengths 1, k and due to their widths, the radiation characteristic is adjustable and the sheath of the coaxial cable (9) is satisfactorily free from sheath waves.

2. An antenna glass according to claim 1, wherein an additional L/4 monopole (1) is provided and the L/4 monopoles (1) are spread in the shape of a V, and wherein the K/4 monopole (2) is disposed on the axis of the V.

3. An antenna glass according to claim 1, wherein an additional K/4 monopole is provided and the K/4 monopoles (2) are spread in the shape of a V, and wherein the L/4 monopole (1) is disposed on the axis of the V.

4. An antenna glass according to claim 1 in the form of construction with monopoles (1) disposed in the shape of a U, wherein an additional L/4 monopole (1) is disposed parallel to the first and symmetrically with respect to the K/4 monopole (2), and wherein the ends of the L/4 monopoles (1) are electrically conductively connected.

5. An antenna glass according to any one of claims 1 to 4, wherein the 1 radial (4) and the k radial (5) have the single length of the associated monopoles (1, 2) in each case.

6. An antenna glass according to any one of claims 1 to 3, wherein the 1 radial (4) and the k radial (5) have a length which corresponds to (2n-1) times the length of the associated monopoles (1, 2) in each case, where n is an integer greater than or equal to one.

7. An antenna glass according to claim 1 in the form of construction with monopoles (1, 2) disposed in the shape of a U, wherein the intermediate space between the monopoles (1, 2) has a width of about K/20 or less than K/20.

8. An antenna glass according to any one of claims 1 to 7, wherein the radials (4, 5) have a width of at least K/100.

9. An antenna glass according to any one of claims 1 to 8, wherein the number of radials (4, 5) is doubled.

10. An antenna glass according to any one of claims 1 to 9, wherein the monopoles (1, 2) are disposed substantially vertically.

11. An antenna glass according to any one of claims 1 to 10, wherein the radials (4, 5) are disposed substantially horizontally.

12. An antenna glass according to any one of claims 1 to 11, in the form of construction as a windscreen glass or rear window glass, wherein the radials (4, 5) are disposed at the top edge of the glass and the monopoles (1, 2) point downwards.

13. An antenna glass according to any one of claims 1 to 11 in the form of construction as a side window glass, wherein the radials (4, 5) are disposed at the top and/or bottom edge and the monopoles (1, 2) point towards the opposite edge.

14. An antenna glass according to any one of claims 1 to 11 in the form of construction as a corner glass, wherein the radials (4, 5) are disposed at the bottom edge and the monopoles (1, 2) point upwards.

## Revendications

1. Vitre pourvue d'une antenne, agencée pour une communication radio mobile dans le fonctionnement dans deux bandes pour l'ouverture de fenêtre d'une carrosserie métallique de véhicule automobile, dans laquelle le rapport de la longueur d'onde des ondes électromagnétiques devant être reçues ou devant être émises au diamètre de l'ouverture de fenêtre se situe dans la gamme caractéristique de diffraction, et dans lequel la vitre pourvue d'une antenne est agencée pour le fonctionnement dans deux bandes, avec des longueurs d'onde L et K qui différent approximativement d'un facteur 2, avec L=2K, et est équipée de monopôles réglés sur les longueurs d'onde et dans laquelle dans chaque gamme de fréquences seul l'un des monopôles est résonnant et à cet effet, les caractéristiques suivantes sont mises en oeuvre :
a) un monopôle L/4 (1) ainsi qu'un monopôle K/4 (2) sont branchés en parallèle et sont disposés en forme de U ou en forme de V avec une liaison électriquement conductrice au niveau du point de base (3),
b) au monopole L/4 (1) et au monopôle K/4 (2) sont associées respectivement une branche radiale de longueur 1 (4) et une branche radiale de longueur k (5), qui sont reliées entre elles à proximité du point de base (3) et s'étendent parallèlement au bord métallique (6) de l'ouverture de la fenêtre,
c) le conducteur central (8) d'un câble coaxial (9) est raccordé au point de base (3) par l'intermédiaire d'un élément de raccordement (7),
d) le blindage (10) du câble coaxial (9) est relié aux deux branches radiales (4,5),
la caractéristique de rayonnement étant réglable au moyen de la distance des deux branches radiales (4,5) par rapport au bord métallique (6) de l'ouverture de la fenêtre, de leurs longueurs 1, k ainsi que de leurs largeurs; et la gaine du câble coaxial (9) étant suffisamment exempte d'onde dans la gaine.

2. Vitre pourvue d'une antenne selon la revendication 1, dans laquelle en outre il est prévu un monopôle L/4 (1), et les monopôles L/4 (1) sont ouverts en forme de V et le monopôle K/4 (2) est disposé sur l'axe du V.

3. Vitre pourvue d'une antenne selon la revendication 1, dans laquelle il est prévu en outre un monopôle K/4, et les monopôles K/4 (2) s'ouvrent en forme de V et le monopôle L/4 (1) est disposé sur l'axe du V.

4. Vitre pourvue d'une antenne selon la revendication 1, dans la forme de réalisation comportant des monopôles (1) agencés en forme de U, dans laquelle un monopôle L/4 (1) supplémentaire est disposé parallèlement au premier monopôle L/4 (1) et symétriquement par rapport au monopôle K/4 (2) et les extrémités des monopôles L/4 (1) sont reliées électriquement entre elles.

5. Vitre pourvue d'une antenne selon l'une des revendications 1 à 4, dans laquelle la branche radiale de longueur 1 (4) ainsi que la branche radiale de longueur k (5) possède la simple longueur des monopôles (1,2) respectivement associés.

6. Vitre pourvue d'une antenne selon l'une des revendications 1 à 3, dans laquelle la branche radiale de longueur 1 (4) ainsi que la branche radiale de longueur k (5) possèdent une longueur qui correspond à (2n-1) fois la longueur des monopôles (1,2) respectivement associés, n étant un nombre entier supérieur ou égal à un.

7. Vitre pourvue d'une antenne selon la revendication 1, dans la forme de réalisation comportant des monopôles (1,2) agencés en forme de U, l'espace intercalaire entre les monopôles (1,2) possédant une largeur égale à environ K/20 ou inférieure à K/20.

8. Vitre pourvue d'une antenne selon l'une des revendications 1 à 7, dans laquelle les branches radiales (4,5) possèdent une largeur égale à au moins K/100.

9. Vitre pourvue d'une antenne selon l'une des revendications 1 à 8, dans laquelle le nombre des branches radiales (4,5) est doublé.

10. Vitre pourvue d'une antenne selon l'une des revendications 1 à 9, dans laquelle les monopôles (1,2) sont disposés essentiellement verticalement.

11. vitre pourvue d'une antenne selon l'une des revendications 1 à 10, dans laquelle les branches radiales (4,5) sont disposées essentiellement horizontalement.

12. Vitre pourvue d'une antenne selon l'une des revendications 1 à 11, dans la forme de réalisation en tant que pare-brise ou vitre arrière, dans laquelle les branches radiales (4,5) sont disposées au niveau du bord supérieur de la vitre et les monopôles (1,2) sont dirigés vers le bas.

13. Vitre pourvue d'une antenne selon l'une des revendications 1 à 11, dans la forme de réalisation en tant que vitre latérale, dans laquelle les branches radiales (4,5) sont disposées sur le bord supérieur / ou inférieur et les monopôles (1,2) sont dirigés vers le bord opposé.

14. Vitre pourvue d'une antenne selon l'une des revendications 1 à 11, dans la forme de réalisation en tant que vitre triangulaire, dans laquelle les branches radiales (4,5) sont disposées au niveau du bord inférieur et les monopôles (1,2) s'étendent vers le haut.
